# FASCICULE DE BREVET EUROPEEN

(11) **EP 0 990 869 B1**
(45) Date de publication et mention de la délivrance du brevet: **24.09.2003**
(21) Numéro de dépôt: 99117786.6
(22) Date de dépôt: 09.09.1999
(51) Int. Cl.: F42B 14/06

(54) **Sabot pour projectile sous-calibré**
Sabot für ein Unterkalibergeschoss
Sabot for a subcalibre projectile

(30) Priorité: 01.10.1998 FR 9812339
(43) Date de publication de la demande: 05.04.2000
(73) Titulaire: GIAT INDUSTRIES, 78000 Versailles (FR)
(72) Inventeur: Trouillot, Christian, 18570 Morthomiers (FR)

(56) Documents cités:
- EP-A- 0 086 711
- US-A- 4 823 703
- US-A- 5 359 938
- US-H- H1 412

## Description

Le domaine technique de l'invention est celui des sabots pour projectiles sous calibrés, notamment de gros calibre (supérieur ou égal à 40mm).

Les projectiles sous calibrés sont connus depuis de nombreuses années, ils comportent généralement un sabot au calibre qui est formé d'au moins trois segments entourant un barreau sous calibré.

Le sabot assure le guidage du barreau dans le tube de l'arme lors du tir. Il libère le barreau à la sortie du tube de l'arme comme suite aux efforts aérodynamiques qui s'exercent sur lui à cet instant et qui provoquent la rupture des ceintures de maintien des trois segments.

Le brevet FR2694081 décrit un tel projectile.

La recherche de l'accroissement de l'efficacité des projectiles flèches conduit à la réalisation de barreaux de plus en plus long (L/D > 10) et dont le guidage doit être assuré par un sabot également très long.

Le brevet US5289777 décrit ainsi un tel projectile.

Les projectiles à grand allongement (rapport L/D > 10) posent des problèmes au niveau de la séparation sabot/barreau. Ainsi les efforts aérodynamiques qui s'exercent sur la poche avant du sabot (ou bien sur les supports avants décrits par US5289777) provoquent un pivotement des segments, d'avant en arrière, par rapport au barreau. Il en résulte des interactions mécaniques (appuis, chocs) entre l'arrière des segments du sabot et le barreau. De tels chocs nuisent à la précision du tir (notamment en augmentant la dispersion) donc à l'efficacité du projectile.

Les brevets **US4823703** et **US5359938** décrivent ainsi tous deux des projectiles dont le sabot présente une poche avant et porte un obturateur d'étanchéité arrière qui se rompt dès la sortie du tube de l'arme. Le sabot se sépare alors par l'action de la pression aérodynamiques s'exerçant sur la poche avant.

Le brevet EP86711 sur lequel est basé le préambule de la présente demande décrit un projectile sous calibré dont le sabot comporte une bague de liaison avant et une ceinture arrière. La bague de liaison est conçue de façon à être plus résistante que la ceinture arrière de telle sorte que cette dernière se rompt la première et que la pression des gaz qui s'exerce dans une poche arrière assure une ouverture du sabot de l'arrière vers l'avant.

C'est le but de l'invention que de proposer un sabot pour projectile sous calibré ne présentant pas de tels inconvénients.

Ainsi le sabot selon l'invention est conçu de façon à ne pas interférer avec le barreau et il se sépare du barreau d'une façon sensiblement parallèle à celui ci.

Ainsi l'invention a pour objet un sabot pour un projectile sous-calibré et comportant au moins trois segments au calibre destinés à entourer un barreau sous calibré, sabot comportant des premiers moyens, tels qu'une poche avant, qui sont destinés à recevoir un écoulement aérodynamique à la sortie du tube d'une arme lors du tir, et des seconds moyens tels qu'une poche arrière, qui sont destinés à recevoir les gaz propulsifs à la sortie du tube de l'arme, sabot caractérisé en ce que la poche arrière présente un bord d'attaque externe qui se trouve au niveau d'un premier plan normal à l'axe du projectile et disposé à une distance L_{AR} du centre de gravité G du sabot, la poche avant a par ailleurs un bord d'attaque externe qui se trouve au niveau d'un deuxième plan normal à l'axe du projectile et disposé à une distance L_{AV} du centre de gravité G du sabot, le profil des poches avant et arrière étant défini de telle sorte que le moment M_{AR} par rapport au centre de gravité G de la composante normale F_{ARN} de la résultante des efforts aérodynamiques F_{AR} exercés à la sortie du tube sur la poche arrière par les gaz propulsifs soit sensiblement égal au moment M_{AV} par rapport au centre de gravité G de la composante normale F_{AVN} de la résultante des efforts aérodynamiques F_{AV} exercés à la sortie du tube sur la poche avant par l'écoulement aérodynamique, de telle sorte que le sabot s'écarte du barreau d'une façon sensiblement parallèle à celui-ci à la sortie du tube de l'arme.

Selon un mode particulier de réalisation, la poche arrière pourra se situer à l'extrémité la plus arrière du sabot et son diamètre interne pourra être compris entre 0,4 et 0,7 calibre du sabot.

Selon un autre mode particulier de réalisation, la poche arrière pourra se situer au voisinage du centre de gravité du sabot à une distance L_{AR} de son bord d'attaque et du centre de gravité G qui est inférieure ou égale à 0,75 calibre, le diamètre interne de la poche arrière pourra alors être compris entre 0,8 et 0,95 calibre.

La poche avant pourra se situer à l'extrémité la plus avant du sabot et son diamètre interne pourra être compris entre 0,2 et 0,6 calibre du sabot.

Suivant un autre mode de réalisation, la poche avant pourra se situer au voisinage du centre de gravité du sabot à une distance L_{AV} de son bord d'attaque et du centre de gravité qui sera inférieure ou égale à 0,75 calibre, le diamètre interne de la poche avant pourra alors être compris entre 0,8 et 0,95 calibre.

Selon un autre mode de réalisation, les bords d'attaque des poches avant et arrière pourront être sensiblement à égale distance d'un plan moyen de la ceinture, cette distance pourra alors être inférieure ou égale à 0,75 calibre.

Le sabot pourra comporter un moyen support au calibre disposé en partie avant du sabot et comportant des évidements laissant passer l'écoulement aérodynamique jusqu'à la poche avant.

Avantageusement, le moyen support pourra être constitué par au moins trois bras régulièrement répartis angulairement.

L'invention sera mieux comprise à la lecture de la description qui va suivre de différents modes de réalisation, description faite en référence aux dessins annexés et dans lesquels:
- la figure 1 montre en demi-coupe longitudinale schématique un projectile suivant l'art antérieur,
- la figure 2 montre en demi-coupe longitudinale un projectile équipé d'un sabot suivant un premier mode de réalisation de l'invention,
- la figure 3 montre en demi coupe un projectile équipé d'un sabot suivant un deuxième mode de réalisation de l'invention,
- la figure 4 schématise la séparation du sabot et du barreau à la sortie du tube de l'arme pour un tel projectile,
- la figure 5 montre en demi-coupe un projectile équipé d'un sabot suivant un troisième mode de réalisation de l'invention,
- la figure 6a montre en demi-coupe un projectile équipé d'un sabot suivant un quatrième mode de réalisation de l'invention.
- La figure 6b est une coupe de la vue précédente suivant le plan repéré AA.

En se reportant à la figure 1, un projectile sous calibré selon l'art antérieur (par exemple tel que décrit par FR2694081) comprend un sabot 1 au calibre du tube d'une arme (non représentée) entourant un barreau 2 sous-calibré.

Le sabot est constitué de façon classique par trois segments formant des secteurs de 120° et qui sont rendus solidaires les uns des autres par une ceinture de guidage 4 qui assure également l'étanchéité aux gaz propulsifs entre le tube de l'arme et le projectile lors du tir.

Le barreau est rendu solidaire du sabot par exemple par filetage.

Des moyens d'étanchéité sont prévus à la partie arrière du sabot afin d'empêcher toute fuite de gaz propulsifs entre les plans de joint séparant les différents segments. On prévoira par exemple un capotage arrière 5 en silicone solidaire d'une partie arrière du sabot 1.

Le sabot 1 comporte une poche avant 6 qui est destinée à recevoir à la sortie du tube de l'arme l'écoulement aérodynamique. La résultante des pressions aérodynamiques qui s'exercent dans la poche avant 6 provoque la déchirure de la ceinture 4 et l'ouverture du sabot.

L'inconvénient d'un tel sabot est que son mouvement d'ouverture va être un pivotement autour d'un point de contact arrière A entre le sabot et le barreau. Il en résultera des interactions mécaniques avec le barreau qui perturberont la précision du tir en induisant de la dispersion. Les segments par ailleurs pourront interférer avec l'empennage du barreau lors de leur ouverture.

Le projectile selon l'art antérieur représenté ici pourrait être de tout calibre supérieur à 40mm, notamment de 44mm ou de 120mm.

La figure 2 montre un projectile équipé d'un sabot 1 suivant un premier mode de réalisation de l'invention.

Ce sabot diffère du sabot antérieur en ce qu'il comporte une poche arrière 7 qui est destinée à recevoir les gaz propulsifs à la sortie du tube de l'arme. La pression exercée par ces gaz a une résultante dont la composante radiale a pour effet d'ouvrir le sabot suivant un mouvement de pivotement par rapport à un point avant B.

Ce mouvement se combine avec celui provoqué par les efforts aérodynamiques qui s'exercent au niveau de la poche avant 6. Il en résulte une ouverture du sabot 2 par écartement des trois segments de celui-ci d'une façon sensiblement parallèle au barreau 2, donc sans interférences ni choc sur celui ci.

L'Homme du Métier dimensionnera les poches avant et arrière suivant les critères suivants:

Il est essentiel de séparer le sabot du projectile le plus tôt possible à la sortie du tube de l'arme afin de limiter les problèmes d'interactions mécaniques et de chocs.

On prévoira pour cela une poche arrière ayant une efficacité suffisante pour que la résultante des efforts engendrés par l'énergie contenue dans les gaz propulsifs (pression, vitesse) ait une action qui s'exerce instantanément dès la sortie du tube de l'arme.

On quantifiera aisément l'efficacité de l'ouverture en jouant sur le moment M_{AR} par rapport au centre de gravité G du sabot de la composante normale F_{ARN} de la résultante F_{AR} des efforts aérodynamiques exercés à la sortie du tube sur la poche arrière par les gaz propulsifs. Cette composante normale F_{ARN} est perpendiculaire à l'axe 9 du projectile. Son moment M_{AR} est proportionnel à la valeur de F_{ARN} et il est également proportionnel au bras de levier du vecteur F_{AR} par rapport au centre de gravité G (voir figure 2).

C'est la composante F_{ARN} qui est prépondérante pour l'ouverture du sabot.

On jouera sur l'intensité de ce moment en modulant l'intensité de la force F_{ARN} (qui dépend de la forme de la poche et notamment de son calibre) et en faisant varier le bras de levier de cette force, c'est à dire la position longitudinale de la poche que l'on déterminera par la distance L_{AR} entre le centre de gravité G du sabot et le premier plan 8, normal à l'axe 9 du projectile, et dans lequel se trouve le bord d'attaque externe 10 de la poche arrière 7.

De la même façon on jouera sur le moment M_{AV} par rapport au centre de gravité. G du sabot de la composante normale F_{AVN} de la résultante F_{AV} des efforts aérodynamiques exercés à la sortie du tube par l'écoulement aérodynamique sur la poche avant en modulant l'intensité de la force F_{AVN} (qui dépend de la forme de la poche avant et notamment de son calibre) et en faisant varier le bras de levier de cette force.

Cette composante normale F_{AVN} est perpendiculaire à l'axe 9 du projectile. Son moment M_{AV} est proportionnel à la composante normale F_{AVN} et il est également proportionnel au bras de levier du vecteur F_{AVN} par rapport au centre de gravité G.

On jouera sur le bras de levier de cette force avant en faisant varier la position longitudinale de la poche avant que l'on déterminera par la distance L_{AV} entre le centre de gravité G du sabot et le second plan 11, normal à l'axe 9 du projectile, et dans lequel se trouve le bord d'attaque externe 12 de la poche avant 6.

Du fait que l'action des gaz propulsifs est prépondérante à la sortie du tube de l'arme, la poche arrière sera dimensionnée pour libérer au plus tôt le barreau tout en évitant de faire basculer excessivement le sabot de l'arrière vers l'avant. L'efficacité de la poche avant se fait sentir lorsque le projectile sort des gaz propulsifs, soit à environ 20 calibres de l'embouchure du tube (2,4 m en calibre 120mm).

Les efforts aérodynamiques F_{AV} et F_{AR} seront quantifiés par l'Homme du Métier par exemple par calcul sur ordinateur de la force résultante des pressions élémentaires exercées sur la surface intérieure de la poche considérée.

Cette résultante a une position et une orientation qui dépendent de la géométrie de la poche et des caractéristiques de l'écoulement (vitesse, pression, orientation). La composante de ces forces qui est prépondérante pour l'ouverture du sabot est la composante normale à l'axe 9 du projectile.

Globalement la force normale qui est efficace pour l'ouverture du sabot sera d'autant plus forte que:
- pour un profil de poche donné, le calibre de la poche D_{AR} ou D_{AV} est important, ou bien
- pour un calibre de poche donné, que la portion de surface de poche sensiblement parallèle à l'axe 9 du projectile est grande.

On pourra donc faire varier la localisation et la forme des poches avant et arrière à condition de donner aux poches une forme et une position telles que les moments M_{AR} et M_{AV} soient sensiblement égaux.

Sur la figure 2, le bord d'attaque 10 de la poche arrière est situé à une distance L_{AR} du centre de gravité G de l'ordre de 0,75 calibre. Pour une poche arrière relativement proche du centre de gravité (L_{AR} inférieur ou égal à 0,75 calibre), le diamètre interne de la poche arrière sera compris entre 0,8 et 0,95 calibre. Dans cet exemple D_{AR} est égal à 0,9 calibre (D_{AR}=0,9 D) compte tenu de l'épaisseur du sabot au niveau du rebord 10.

La poche avant est -située à une distance L_{AV} maximale. Son bord d'attaque 12 se trouve le plus en avant possible sur le sabot (soit à environ L_{AV} = 1,5 calibres).

Le calibre de la poche avant est ici égal à 0,9 calibre (D_{AV}=0,9 D), compte tenu de l'épaisseur du sabot au niveau du bord d'attaque 12.

Cette configuration n'est pas optimale car le profil de la poche avant n'a pas été modifié par rapport au profil de référence du projectile suivant la figure 1. Il en résulte un moment d'ouverture M_{AV} encore trop fort. Cependant le moment d'ouverture arrière M_{AR} assure déjà avec cette configuration de sabot une ouverture du sabot par l'arrière ce qui réduit les interférences sabot/barreau et améliore la précision du tir.

La figure 3 montre un projectile équipé d'un sabot 1 suivant un deuxième mode de réalisation de l'invention.

Dans ce mode de réalisation, l'efficacité de la poche avant a été réduite. On a choisi de conserver la forme du profil interne de poche selon la figure 1 et on a réduit l'efficacité de la poche en réduisant son calibre D_{AV} qui est ici égal à 0,58 calibres (D_{AV} = 0, 58 D) .

Une portée de guidage 13 au calibre est reliée à la poche avant 6 par une face plane 14.

Une poche arrière 7 a été mise en place à une distance maximale du centre de gravité G. Le bras de levier L_{AR} étant important (ici de l'ordre de 2 calibres), on a réduit l'efficacité de la poche arrière en diminuant son calibre (à profil de poche constant). La poche arrière a ainsi un calibre D_{AR} de l'ordre de 0,66 calibre (D_{AR} = 0,66 D).

Le moment arrière est sensiblement égal au moment avant (M_{AR} = M_{AV}) ce qui conduit à une ouverture des segments du sabot d'une façon sensiblement parallèle à l'axe 9 du barreau 2 et sans interférences mécaniques, donc sans chocs, avec le barreau.

La présence d'une poche arrière 7 a également pour effet d'accélérer la séparation du sabot et du barreau, puisqu'il a été vérifié que les efforts aérodynamiques ne pouvaient s'exercer sur la poche avant qu'à une distance de l'arme de l'ordre de 20 calibres alors que les efforts exercés sur la poche arrière par les gaz propulsifs intervenaient dès la sortie du tube de l'arme et assuraient ainsi une rupture rapide du capotage 5.

Le dimensionnement approprié de la poche avant par rapport à la poche arrière tel que le propose l'invention assure un écartement du sabot et du barreau de façon sensiblement parallèle en réduisant au maximum les problèmes d'interférences avec le barreau, la poche avant équilibrant l'action de la poche arrière en évitant une interférence sabot / barreau au niveau de la partie avant de celui-ci.

La figure 4 montre ainsi la séparation du barreau et des segments du sabot(seuls deux segments 1a et 1b du sabot sont représentés). Cette figure correspond à un cliché pris à un distance de l'ordre de 40 calibres de la sortie du tube de l'arme.

Concrètement, lorsque comme sur la figure 3 la poche arrière se situe à l'extrémité la plus arrière du sabot, on lui donnera un diamètre interne D_{AR} qui sera compris entre 0,4 et 0,7 calibre du sabot.

Différents essais au tir ont été conduits avec des projectiles de calibre 44mm. La dispersion des tirs a été mesurée pour différentes configurations :
- projectile selon l'art antérieur (figure 1),
- projectile selon la figure 2,
- projectile selon la figure 3.

Des tirs ont été effectués pour chaque configuration pour une cible située à 200 m du tube.

On a pu ainsi vérifier que le projectile ayant un sabot selon la figure 2 avait une dispersion à l'impact sur cible inférieure de 20% à celle du projectile selon l'art antérieur (figure 1).

Le projectile ayant un sabot selon la figure 3 a pour sa part une dispersion à l'impact sur cible inférieure de 50% à celle du projectile selon l'art antérieur (figure 1).

Une telle amélioration des résultats résulte de l'absence d'interactions mécaniques entre le sabot et le barreau qui résulte de la structure de sabot proposée par l'invention.

La figure 5 montre un projectile équipé d'un sabot suivant un troisième mode de réalisation de l'invention.

Ce sabot comporte là encore une poche arrière 7 disposée à l'extrémité la plus arrière du sabot. Le calibre de cette poche est environ 0,5 calibre du sabot (D_{AR}=0,5D). Le profil interne de la poche étant analogue à celui de la poche avant selon la figure 1.

Ce sabot comporte également une poche avant 6 disposée à l'extrémité la plus avant du sabot et qui est sensiblement au calibre (D_{AV}=0,9 D) . Cependant l'efficacité de cette poche avant (c'est à dire l'importance de la composante normale à l'axe 9 de l'effort résultant F_{AV}) a été réduite en jouant sur la forme de son profil interne. Ainsi la poche représentée ici a une efficacité réduite de l'ordre de 50% par rapport à celle d'une poche telle que représentée par les pointillés 15 sur la figure 5 et qui correspondrait sensiblement à la poche selon la figure 1.

Cette poche avant a sensiblement la même efficacité qu'une poche avant telle que représentée à la figure 3 et ayant un calibre D_{AV}=0,5D.

Un tel sabot a été testé pour un calibre de projectile de 120mm. L'ouverture du sabot s'est produite sans interférences mécaniques sabot/barreau.

La figure 6a montre un projectile équipé d'un sabot suivant un quatrième mode de réalisation de l'invention.

Suivant ce mode de réalisation, les poches avant 6 et arrière 7 sont disposées au voisinage du centre de gravité G du sabot.

La distance L_{AR} est de l'ordre de 0,75 calibre et la distance L_{AV} de l'ordre de 0,5 calibre. Pour un tel mode de réalisation du projectile selon l'invention on peut prendre comme critère de réalisation une symétrie des bras de levier de part et d'autre d'un plan moyen d'étanchéité 3 matérialisé par la ceinture 4. On adoptera une distance L (distance des bords d'attaque 10 et 12 à ce plan moyen 3) inférieure à 0,75 calibre et de l'ordre de 0,5 calibre.

Les calibres des poches sont proches du calibre du sabot D_{AR}=0,9D et D_{AV}=0,9D. Les profils des poches sont semblables de façon à générer des moments sensiblement égaux.

Afin d'assurer un guidage du projectile dans le tube de l'arme lors du tir, un moyen support 16 au calibre est disposé en partie avant du sabot 1. Ce moyen support est constitué par au moins trois bras 16a,16b,16c régulièrement répartis angulairement et qui portent chacun à leur extrémité un patin de guidage 17 (17a,17b,17c).

Les bras délimitent entre eux des évidements qui laissent passer l'écoulement aérodynamique jusqu'à la poche avant 6.

Ce mode de réalisation est le mode préféré. En effet il permet de communiquer au sabot une vitesse d'évasion latérale élevée en réduisant d'une part le basculement du sabot vers l'avant à la sortie du tube (efficacité de la poche arrière) et d'autre part le basculement vers l'arrière (poche avant efficace). La réduction des bras de levier permet de réduire les contraintes de flexion auxquelles est soumis le sabot, donc d'alléger le sabot. Ce gain de masse permet d'accroître la vitesse du barreau ou sa masse. La réduction des bras de levier permet également une meilleure reproductibilité du mouvement de séparation du sabot parallèlement au barreau.

Différentes variantes sont possibles sans sortir du cadre de l'invention. Ainsi il est possible de faire varier formes et positions des poches à condition d'assurer l'ouverture parallèle des segments du sabot et d'éviter toute interaction mécanique pendant la phase d'ouverture. Il est également possible d'utiliser le sabot selon l'invention pour tout type de calibres de projectile sous calibré.

## Revendications

1. Sabot (1) pour un projectile sous-calibré et comportant au moins trois segments au calibre destinés à entourer un barreau (2) sous calibré, sabot comportant des premiers moyens, tels qu'une poche avant (6), qui sont destinés à recevoir un écoulement aérodynamique à la sortie du tube d'une arme lors du tir, et des seconds moyens tels qu'une poche arrière (7), qui sont destinés à recevoir les gaz propulsifs à la sortie du tube de l'arme, sabot ***caractérisé en ce que*** la poche arrière (7) présente un bord d'attaque externe (10) qui se trouve au niveau d'un premier plan (8) normal à l'axe (9) du projectile et disposé à une distance L_{AR} du centre de gravité G du sabot, la poche avant (6) a par ailleurs un bord d'attaque externe (12) qui se trouve au niveau d'un deuxième plan (11) normal à l'axe (9) du projectile et disposé à une distance L_{AV} du centre de gravité G du sabot, le profil des poches avant (6) et arrière (7) étant défini de telle sorte que le moment M_{AR} par rapport au centre de gravité G de la composante normale F_{ARN} de la résultante des efforts aérodynamiques F_{AR} exercés à la sortie du tube sur la poche arrière (7) par les gaz propulsifs soit sensiblement égal au moment M_{AV} par rapport au centre de gravité G de la composante normale F_{AVN} de la résultante des efforts aérodynamiques F_{AV} exercés à la sortie du tube sur la poche avant (6) par l'écoulement aérodynamique, de telle sorte que le sabot (1) s'écarte du barreau (2) d'une façon sensiblement parallèle à celui-ci à la sortie du tube de l'arme.

2. Sabot selon la revendication 1, **caractérisé en ce que** la poche arrière (7) se situe à l'extrémité la plus arrière du sabot (1) et **en ce que** son diamètre interne est compris entre 0,4 et 0,7 calibre D du sabot (1).

3. Sabot selon la revendication 1, **caractérisé en ce que** la poche arrière (7) se situe au voisinage du centre de gravité G du sabot à une distance L_{AR} de son bord d'attaque (10) au centre de gravité G qui est inférieure ou égale à 0,75 calibre, le diamètre interne de la poche arrière (7) étant compris entre 0,8 et 0,95 calibre.

4. Sabot selon une des revendications 1 à 3, **caractérisé en ce que** la poche avant (6) se situe à l'extrémité la plus avant du sabot et **en ce que** son diamètre interne est compris entre 0,2 et 0,6 calibre du sabot (1).

5. Sabot selon une des revendications 1 à 3, **caractérisé en ce que** la poche avant (6) se situe au voisinage du centre de gravité G du sabot à une distance L_{AV} de son bord d'attaque (12) au centre de gravité G qui est inférieure ou égale à 0,75 calibre, le diamètre interne de la poche avant (6) étant compris entre 0,8 et 0,95 calibre.

6. Sabot selon les revendications 3 et 5, **caractérisé en ce que** les bords d'attaque (10, 12) des poches avant (6) et arrière (7) sont sensiblement à égale distance L d'un plan moyen (3) de la ceinture (4), cette distance L étant inférieure ou égale à 0,75 calibre.

7. Sabot selon une des revendications 5 ou 6 **caractérisé en ce qu'**il comporte un moyen support (16) au calibre disposé en partie avant du sabot (1) et comportant des évidements laissant passer l'écoulement aérodynamique jusqu'à la poche avant (6).

8. Sabot selon la revendication 7, **caractérisé en ce que** le moyen support est constitué par au moins trois bras (16a,16b,16c) régulièrement répartis angulairement.

## Patentansprüche

1. Treibkäfig (1) für ein unterkalibriges Projektil, der wenigstens drei Segmente im Kaliber umfasst, die dafür vorgesehen sind, einen unterkalibrigen Stab (2) zu umgeben, wobei der Treibkäfig erste Mittel umfasst, wie eine vordere Tasche (6), die dafür vorgesehen sind, eine aerodynamische Strömung am Austritt des Waffenrohres beim Abschuss aufzunehmen, und zweite Mittel, wie eine hintere Tasche (7), die vorgesehen sind, Antriebsgase am Austritt des Waffenrohres aufzunehmen, wobei der Treibkäfig ***dadurch gekennzeichnet ist, dass*** die hintere Tasche (7) eine äußere Vorderkante (10) aufweist, die sich im Bereich einer ersten Fläche (8), die senkrecht auf der Achse (9) des Projektils steht und in einem Abstand L_{AR} vom Schwerpunkt G des Treibkäfigs angeordnet ist, wobei die vordere Tasche (6) außerdem eine äußere Vorderkante (12) besitzt, die sich im Bereich einer zweiten Ebene (11) befindet, die senkrecht zur Achse (9) des Projektils steht und in einem Abstand L_{AV} vom Schwerpunkt G des Treibkäfigs angeordnet ist, wobei das Profil der vorderen (6) und hinteren (7) Tasche derartig festgelegt ist, dass das Moment M_{AR} in Bezug auf den Schwerpunkt G der senkrechten Kraftkomponente F_{ARN} der Resultierenden F_{AR} der aerodynamischen Beanspruchungen, die am Austritt des Rohres durch die Antriebsgase auf die hintere Tasche (7) ausgeübt werden, in derartiger Weise nahezu gleich dem Moment M_{AV} in Bezug auf den Schwerpunkt G der senkrechten Kraftkomponente F_{AVN} der Resultierenden F_{AV} der aerodynamischen Beanspruchungen, die am Austritt des Rohres durch die aerodynamische Strömung auf die vordere Tasche (6) ausgeübt werden, dass der Treibkäfig (1) sich vom Stab (2) in einer zu diesem nahezu paralleler Weise am Austritt des Waffenrohres entfernt.

2. Treibkäfig nach Anspruch 1, **dadurch gekennzeichnet, dass** die hintere Tasche (7) am hintersten Ende des Treibkäfigs (1) liegt und ihr Innendurchmesser zwischen 0,4 und 0,7 Kaliber D des Treibkäfigs (1) liegt.

3. Treibkäfig nach Anspruch 1, **dadurch gekennzeichnet, dass** die hintere Tasche (7) in der Nähe des Schwerpunktes G des Treibkäfigs in einem Abstand L_{AR} von ihrer Vorderkante (10) und dem Schwerpunkt G liegt, welcher kleiner oder gleich 0,75 Kaliber ist, der Innendurchmesser der hinteren Tasche (7) zwischen 0,8 und 0,95 Kaliber liegt.

4. Treibkäfig nach einem der Ansprüche 1 bis 3, **dadurch gekennzeichnet, dass** die vordere Tasche (6) am vordersten Ende des Treibkäfigs liegt und ihr Innendurchmesser zwischen 0,2 und 0,6 Kaliber des Treibkäfigs (1) liegt.

5. Treibkäfig nach einem der Ansprüche 1 bis 3, **dadurch gekennzeichnet, dass** die vordere Tasche (6) in der Nähe des Schwerpunktes G des Treibkäfigs in einem Abstand L_{AV} von ihrer Vorderkante (12) und dem Schwerpunkt G liegt, welcher kleiner oder gleich 0,75 Kaliber ist, der innere Durchmesser der vorderen Tasche (6) zwischen 0,8 und 0,95 Kaliber liegt.

6. Treibkäfig nach Ansprüche 3 und 5, **dadurch gekennzeichnet, dass** die Vorderkanten (10, 12) der vorderen (6) und hinteren (7) Taschen in einem nahezu gleichen Abstand L von einer Mittelebene (3) des Gürtels (4) liegen, dieser Abstand L nun kleiner oder gleich 0,75 Kaliber ist.

7. Treibkäfig nach einem der Ansprüche 5 oder 6, **dadurch gekennzeichnet, dass** er ein Stützmittel (16) im Kaliber umfasst, das am vorderen Abschnitt des Treibkäfigs (1) angeordnet ist und Aussparungen umfasst, um die aerodynamische Strömung bis zur vorderen Tasche (6) strömen zu lassen.

8. Treibkäfig nach Anspruch 7, **dadurch gekennzeichnet, dass** das Stützmittel durch wenigstens drei gleichmäßig winkelförmig verteilte Arme (16a, 16b, 16c) gebildet wird.

## Claims

1. A sabot (1) for a sub-calibred projectile incorporating at least three calibred segments intended to surround a sub-calibred penetrator (2), such sabot incorporating first means, such as a front pocket (6), that are intended to receive an aerodynamic flow upon exiting the barrel upon firing, and second means, such as a rear pocket (7) that are intended to receive the propellant gases upon exiting the gun barrel, such sabot *wherein* the rear pocket (7) has an external leading edge (10) that is in a first normal plane (8) to the projectile axis (9) and placed at a distance L_{AR} from the sabot's centre of gravity G, the front pocket (6) having in addition an external leading edge (12) at a second normal plane (11) to the projectile axis (9) and positioned at a distance L_{AV} from the sabot's centre of gravity G, the profile of the front (6) and rear (7) pockets being defined such that the moment M_{AR} with respect to the centre of gravity G of the normal component F_{ARN} of the resultant of the aerodynamic forces F_{AR} exerted upon exiting the gun barrel of the rear pocket (7) by the propellant gases is substantially equal to the moment M_{AV} with respect to the centre of gravity G of the normal component F_{AVN} of the resultant of the aerodynamic forces F_{AV} exerted upon exiting the gun barrel on the front pocket by aerodynamic flow, such that the sabot (1) moves away from the penetrator (2)whilst remaining substantially parallel to it.

2. A sabot according to Claim 1, wherein the rear pocket (7) is located at the most rearward end of the sabot (1) and its inner diameter is between 0.4 and 0.7 calibres D of the sabot (1).

3. A sabot according to Claim 1, wherein the rear pocket (7) is located near to the centre of gravity G of the sabot at a distance L_{AR} from its leading edge (10) and from the centre of gravity G that is less than or equal to 0.75 calibres, the inner diameter of the rear pocket (7) being between 0.8 and 0.95 calibres.

4. A sabot according to one of Claims 1 to 3, wherein the front pocket (6) is located at the most forward end of the sabot and its inner diameter is between 0.2 and 0.6 calibres of the sabot (1).

5. A sabot according to one of Claims 1 to 3, wherein the front pocket (6) is located near the sabot's centre of gravity at a distance L_{AV} from its leading edge (12) and from the centre of gravity G that is less than or equal to 0.75 calibres, the inner diameter of the front pocket (6) being between 0.8 and 0.95 calibres.

6. A sabot according to Claims 3 to 5, wherein the leading edges (10, 12) of the front (6) and rear (7) pockets are substantially at an equal distance L from a mean plane (3) of the belt (4), this distance L being less than or equal to 0.75 calibres.

7. A sabot according to one of Claims 5 to 6, wherein it incorporates calibred support means (16) placed at the front part of the sabot (1) and incorporating recesses allowing a passage for the aerodynamic flow until it reaches the front pocket (6).

8. A sabot according to Claim 7, wherein the support means are constituted by at least three arms (16a, 16b, 16c) evenly spaced angularly.
